# EUROPÄISCHE PATENTSCHRIFT

(11) **EP 0 071 267 B1**
(45) Veröffentlichungstag und Bekanntmachung des Hinweises auf die Patenterteilung: **03.04.1985**
(21) Anmeldenummer: 82106863.2
(22) Anmeldetag: 29.07.1982
(51) Int. Cl.: A63B 27/04, A43B 3/00

(54) **Steigschuhe zum Besteigen von Profilholmen und Arbeitsschuhe zur Verwendung damit**
Climbing shoe for climbing profile stringers, and a work shoe for use therewith
Souliers pour monter des longerons profilés et chaussures de travail utilisés à cette fin

(30) Priorität: 29.07.1981 DE 3129991
(43) Veröffentlichungstag der Anmeldung: 09.02.1983
(73) Patentinhaber: Söll Kommanditgesellschaft Industrieschmiede, D-8670 Hof/Saale (DE)
(72) Erfinder: Söll, Ernst, D-8670 Hof (DE); Leupold, Heinrich, D-8671 Leupoldsgrün (DE)
(74) Vertreter: Abitz, Walter, Dr.-Ing.

## Beschreibung

Die Erfindung betrifft Steigschuhe zum Besteigen von Profilholmen. Die Steigschuhe weisen Gleitstücke auf, die die Schenkel des Profilholmes teilweise umfassen, und Einrichtungen, mittels deren ein Eingriff mit einem Arbeitsschuh herstellbar ist.

Derartige Steigschuhe sind aus der DE-OS 2 518 327 bekannt, wobei die Steigschuhe an der Spitze mit einer Kappe und am Fersenende mit einem oben abgewinkelten Rand versehen sind, die an der Schuhspitze bzw. an dem Absatz der den Mast besteigenden Person angreifen und den Arbeitsschuh festhalten. Diese Verbindung zwischen Steigschuh und dem normalen Schuh ist jedoch nicht fest genug, so daß der Schuh aus dem Steigschuh rutschen kann.

Es sind auch Steigschuhe bekannt, bei denen mittels Riemen und Schnallen die Arbeitsschuhe der betreffenden Person festgebunden werden. Das Festmachen und Lösen der Riemen ist jedoch umständlich, insbesondere wenn die Riemen am oberen Ende des Profilholmes gelöst werden sollen, damit die Person eine Arbeitsplattform betreten kann.

Aus der US-A-3 019 852 ist es bekannt, einen Steighaken lösbar an der Sohle eines Arbeitsschuhes zu befestigen. Das Festmachen und Lösen des Steighakens kann jedoch von der Person selbst nur vorgenommen werden, wenn sie die Arbeitsschuhe dazu auszieht.

Aus der DE-U-6 750 678 ist ein Skistiefel bekannt, in dessen Sohle ein Rohr eingearbeitet ist und das Rastelemente aufnimmt, mittels denen eine Schnappverbindung mit dem Ski herstellbar ist. Für das Besteigen von Profilholmen und dergleichen weist eine derartige Verbindung nicht die nötige Sicherheit und Festigkeit auf.

Der Erfindung liegt die Aufgabe zugrunde, Steigschuhe zu schaffen, bei denen einerseits eine zuverlässige Verbindung mit den normalen Arbeitsschuhen der betreffenden Person besteht und bei denen andererseits der Steigweg an jeder beliebigen Stelle ohne umständliche Manipulationen betreten oder verlassen werden kann.

Diese Aufgabe wird dadurch gelöst, daß an den Gleitstücken waagrechte Zapfen angebracht sind, auf die ein Arbeitsschuh aufsteckbar ist.

Gegenstand der Erfindung ist ferner ein Arbeitsschuh, der im Mittelbereich der Sohle eine querverlaufende Öffnung aufweist.

Bevorzugte Ausgestaltungen der Erfindung sind Gegenstand der Unteransprüche.

Die durch die Erfindung erzielbaren Vorteile bestehen insbesondere darin, daß die Profilholme nicht von unbefugten Personen bestiegen werden können und daß die gesamte Besteigeinrichtung ein geringes Gewicht besitzt und mit niedrigen Kosten hergestellt werden kann. Der in Verbindung mit den Steigschuhen verwendete Arbeitsschuh unterscheidet sich von einem normalen Arbeitsschuh nur durch die Öffnung in der Sohle und ist im Arbeitsalltag als normaler Sicherheitsschuh verwendbar.

Der Steigschuh kann im Abstand von 1 bis 2 cm unterhalb der Zapfen eine horizontale Trittfläche aufweisen, die bisweilen die Benutzung erleichtert. Da der genaue Abstand zwischen Zapfen und Trittfläche jedoch von der Schuhgröße abhängt, ist diese Trittfläche im allgemeinen nicht vorgesehen.

Ein Ausführungsbeispiel der Erfindung wird nachfolgend anhand der Zeichnung erläutert. Es zeigen :
Figur 1 die gesamte Steigvorrichtung, die aus dem Profilholm und den Steigschuhen besteht ;
Figur 2 die Arbeitsschuhe, die auf die Steigschuhe seitlich aufschiebbar sind ;
Figur 3 im Vertikalschnitt die Gleitstücke und
Figur 4 im Horizontalschnitt den Profilholm.

Eine Steigvorrichtung besteht aus einem Profilholm 1 und Steigschuhen 2, 3. Der Profilholm kann ein C-Profil, das in Figur4 gezeigte Profil oder ein ähnliches Profil aufweisen. Das in Figur 4 gezeigte Profil bietet in Verbindung mit entsprechenden Gleitstücken 4 an den Steigschuhen 2, 3 eine besonders günstige Verriegelung zwischen den Steigschuhen 2, 3 und dem Profilholm 1. Der Profilholm 1 besteht dabei aus einem U-Profil, bei dem an den Enden der sich nach vorne erstreckenden Schenkeln 9 sich nach links und rechts erstreckende Flansche 10 angeformt sind, die zusammen mit den Schenkeln 9 T-Profile bilden. Wie in Figur 4 gezeigt, können sich schräg nach hinten Griffleisten 11 erstrecken, an denen sich eine die Steigeinrichtung benutzende Person festhalten kann. Die Griffleisten 11 geben dem Profilholm eine zusätzliche Festigkeit.

Die Steigschuhe 2, 3 weisen waagrecht Trittflächen 5 auf, an deren Innenseiten senkrechte Befestigungsflächen 8 abgewinkelt sind, an denen Gleitstücke 4 befestigt sind. Diese Trittflächen 5 können jedoch auch entfallen und sind kein notwendiges Element der Erfindung. Die Gleitstücke 4 weisen eine senkrecht verlaufende Aussparung 12 auf, mittels der die Gleitstücke auf den Schenkeln 9 und Flanschen 10 des Profilholmes 1 gleiten können. Am oberen Ende der Gleitstücke 4 entsprechen die Aussparungen 12 mit etwas Spiel genau dem Querschnitt der Schenkel 9 und der Flansche 10. Nach unten erweitern sich die Aussparungen 12 in Richtung der Schenkel 9, so daß die Gleitstücke um eine waagrechte, in der Ebene der Flansche 10 verlaufende Achse kippbar sind. Die Gleitstücke 4 sind dabei so weit kippbar, daß sie mit ihrem unteren Ende an dem Steg 13 des Profilholmes 1 anstoßen. Der Steg 13 ist der die beiden Schenkel 9 verbindende Teil des Profilholmes 1. Die Gleitstücke 4 können dabei auf Anschlagflächen 14 abgestützt werden, die durch nach vorne, d. h. in Richtung der Schenkel 9 zeigende Ausklinkungen oder Zähne des Steges 13 gebildet werden.

An den Befestigungsflächen 8 sind in geringem Abstand über den Trittflächen 5 ferner sich seitlich erstreckende Zapfen 6 angebracht. Die Zapfen 6 befinden sich etwa in der Mitte der Trittflächen in einem Abstand von 1 bis 2 cm über diesen. Die Zapfen 6 haben einen ovalen Querschnitt und eine Stärke von etwa 1 cm. Bei der Benutzung der Steigeinrichtung werden Spezialschuhe verwendet, bei denen im mittleren Bereich zwischen Schuhspitze und Ferse eine dem Zapfen 6 entsprechende Öffnung 15 vorgesehen ist, so daß der Schuh auf den Zapfen 6 aufgeschoben werden kann. Dadurch ergibt sich eine Verbindung zwischen Schuh und Steigschuh, die einerseits einen sicheren formschlüssigen Eingriff darstellt und andererseits beim Betreten und Verlassen des Steigweges keinerlei zusätzliche Maßnahmen oder Manipulationen erfordert.

Die Gleitstücke 4 werden vorzugsweise aus einem reibungsarmen und verschleißfesten Kunststoff wie Polyamid hergestellt. Die Trittflächen 5 und die Befestigungsflächen 8, sind Teile einer abgewinkelten Metallplatte, die vorzugsweise aus V4A-Stahl hergestellt ist. Die Steigholm selbst ist aus Leichtmetall gefertigt und eloxiert.

Die Öffnung 15 im dem Spezialschuh, der in Verbindung mit den erfindungsgemäßen Steigschuhen verwendet wird, ist zweckmässigerweise durch eine eingearbeitete oder einvulkanisierte Rohrbüchse 7 verstärkt. Bei einem Sicherheitsschuh mit Stahleinlage in der Sohle kann die Rohrbüchse 7 an dieser Stahleinlage festgeschweißt sein.

Beim Besteigen eines Profilholmes mittels der erfindungsgemäßen Steigschuhe wird zunäscht die Öffnung 15 der Arbeitsschuhe auf die Zapfen 6 aufgeschoben und damit eine fomschlüssige Verbindung zwischen den Arbeitschuhen und den Steigschuhen hergestellt. Dies kann geschehen, bevor die Steigschuhe 2, 3 mittels ihrer Gleitstücke 4 in den Profilholm 1 eingeschoben werden, oder danach. Die unteren Enden der Gleitstücke 4 stützen sich dabei jeweils an den Anschlagflächen 14 ab, so daß der Bewegungsablauf ähnlich dem beim Besteigen einer normalen Leiter ist.

Die Öffnung zwischen den Flanschen 10 des Profilholmes 1 muß dabei ausreichend groß sein, damit die Gleitstücke 4 der beiden Gleitschuhe 2, 3 in dem Profilholm 1 aneinandervorbei bewegt werden könne.

Bei der Verwendung der Steigvorrichtung wird neben den erfindungsgemäßen Steigschuhen und den oben beschriebenen Spezialschuhen mit der Öffnung 15 in der Sohle zusätzlich noch ein Sicherheitsgurt mit einer Absturzsicherung gemäß dem deutschen Patent 19 61 757 verwendet. Die Anschlagflächen 14 des Profilholmes 1 dienen dabei zugleich als Anschlagflächen für die Klinkennase des ebenfalls in dem Profilholm 1 geführten Schiebers. Die Anschlagflächen 14 wirken in Verbindung mit der Klinkennase des Schiebers als Gesperre gegen eine Abwärtsbewegung des Schiebers und verhindern damit einen Absturz. Beim Absteigen wird die durch eine Feder vorgespannte Klinkennase von Hand abgehoben.

## Patentansprüche

1. Steigschube zum Besteigen von Profilholmen, mit die Schenkeln des Profilholmes (1) teilweise umfassenden Gleitstücken (4), dadurch gekennzeichnet, daß an den Gleitstücken (4) ferner waagrechte Zapfen (6) angebracht sind, auf die ein Arbeitsschuh aufsteckbar ist, der im Mittelbereich der Sohle eine Öffnung (15) aufweist.

2. Arbeitsschuhe zur Verwendung bei Steigschuhen nach Anspruch 1, dadurch gekennzeichnet, daß er im Mittelbereich der Sohle eine querverlaufende Öffnung (15) aufweist.

3. Arbeitsschuhe nach Anspruch 2, dadurch gekennzeichnet, daß die Öffnung (15) durch eine Rohrbüchse (7) gebildet wird, die an eine Stahleinlage in der Sohle angeschweist ist.

## Claims

1. Climbing shoes for climbing profiled poles including sliding members (4) extending partially around the legs of the profiled pole (1), characterized in that, in addition, horizontal pegs (6) are provided at the sliding members (4) for engagement with a working shoe which has an aperture (15) in the central region of the sole.

2. Working shoes for use with climbing shoes according to claim 1, characterized in that it has a transversely extending aperture (15) in the central region of the sole.

3. Working shoes according to claim 2, characterized in that the aperture (15) is formed by a tube (7) welded to a steel insert in the sole.

## Revendications

1. Souliers pour monter sur des longerons profilés, comportant des coulisseaux (4) qui entourent en partie le longeron profilé, caractérisés en ce que les coulisseaux portent également des doigts horizontaux (6) sur lesquels on peut emboîter un soulier de travail qui présente une ouverture (15) dans la zone médiane de sa semelle.

2. Souliers de travail pour utiliser les souliers coulissants conformes à la revendication 1, caractérisés en ce qu'ils comportent chacun, dans la zone médiane de leur semelle, une ouverture (15) orientée transversalement.

3. Souliers de travail conformes à la revendication 2, caractérisés en ce que l'ouverture (15) est constituée par une douille tubulaire (7) fixée par soudage à un renfort en acier monté dans la semelle.
